# EUROPÄISCHE PATENTSCHRIFT

(11) **EP 1 747 317 B1**
(45) Veröffentlichungstag und Bekanntmachung des Hinweises auf die Patenterteilung: **27.08.2014**
(21) Anmeldenummer: 05754736.6
(22) Anmeldetag: 12.05.2005
(51) Int. Cl.: D06F 57/04, D06F 55/00

(54) **WÄSCHETROCKNUNGSGESTELL**
LAUNDRY DRYING RACK
CHASSIS POUR SECHOIR A LINGE

(30) Priorität: 12.05.2004 DE 202004007580 U; 12.05.2004 DE 202004007581 U; 11.05.2005 DE 102005022487
(43) Veröffentlichungstag der Anmeldung: 31.01.2007
(73) Patentinhaber: Leifheit AG, 56377 Nassau/Lahn (DE)
(72) Erfinder: BRAND, Dieter, 56132 Dausenau (DE); GROSS, Christian, 57250 Netphen (DE); PAKUSA, Norbert, 56377 Schweighausen (DE); MÜLLER, Markus, 85356 Freising (DE)
(74) Vertreter: Bungartz, Klaus Peter
(86) Internationale Anmeldenummer: PCT/DE2005/000895
(87) Internationale Veröffentlichungsnummer: WO 2005/111293

(56) Entgegenhaltungen:
- AU-B3- 690 055
- GB-A- 2 035 079
- GB-A- 2 055 572
- GB-A- 2 361 418
- JP-U- H0 392 490
- US-A- 5 458 249
- PATENT ABSTRACTS OF JAPAN Bd. 1998, Nr. 05, 30. April 1998 (1998-04-30) -& JP 10 015295 A (SEKISUI JUSHI CO LTD), 20. Januar 1998 (1998-01-20)

## Beschreibung

Die Erfindung betrifft Wäschetrocknungsgestell mit Armen, die zumindest eine oder mehrere Wäscheleinen tragen.

Wäschetrocknungsgestelle mit Armen an denen eine oder mehrere Wäscheleinen befestigt sind, sind beispielsweise als sogenannte Wäschespinnen weitläufig bekannt. Beispielsweise offenbart die Europäische Patentschrift 0 514 561 B1 ein Lüftungs- und Trocknungsgestell , das als Wäschespinne nämlich mit einem aufrechten Mast, an dem ein mehrarmiges Spreizgestell zur Aufnahme einer Wäscheleine gelagert ist, ausgebildet ist.

Die zu trocknenden Wäschestücke werden bei Wäschetrocknungsgestellen dieser Art, üblicherweise mit Wäscheklammern an den zwischen den gespreizten Armen gespannten Wäscheleinen aufgehängt. Hierbei muss jedes Wäschestück und sei es noch so klein, jeweils einzeln mit Wäscheklammern fixiert werden, um ein Herunterfallen, beispielsweise durch Windeinwirkung, zu verhindern. Dies ist insbesondere dann sehr mühsam, wenn man viele Kleinteile zum Trocknen aufzuhängen hat.

Die Wäschespinnen in der bekannten Art, haben darüber hinaus den Nachteil, dass ein Aufhängen mit Hilfe von Kleiderbügeln nicht sicher möglich ist.

GB 2 361 418 A offenbart ein Wäschetrocknungsgestell gemäß dem Oberbegriff des Anspruchs 1. Der Erfindung liegt die Aufgabe zugrunde, ein Wäschetrocknungsgestell anzugeben, das eine einfaches und schnelles Aufhängen von Kleinwäschestücken, wie beispielsweise Waschlappen oder Socken, erlaubt und dessen Anwendbarkeitsbereich deutlich erweitert ist.

Die Aufgabe wird durch ein Wäschetrocknungsgestell gelöst, das dadurch gekennzeichnet ist, dass unabhängig von der Wäscheleine bzw. den Wäscheleinen an zumindest einem Arm eine Fixiervorrichtung zum lösbaren Fixieren von Wäschestücken, insbesondere von Kleinwäschestücken, und/oder zumindest eine Einhängvorrichtung, in die zumindest ein Kleiderbügel einhängbar ist, vorgesehen ist.

In einer vorteilhaften Ausgestaltung des erfindungsgemäßen Wäschetrocknungsgestells sind die Fixiervorrichtung und/oder die Einhängvorrichtung unmittelbar an dem zumindest einen Arm angeordnet. Vorzugsweise sind die Fixiervorrichtung und/oder die Einhängvorrichtung von dem zumindest einen Arm abnehmbar, hierzu ist in einer besonderen Ausführungsvariante ein Befestigungsmittel zum lösbaren Befestigen der Fixiervorrichtung und/oder der Einhängvorrichtung vorgesehen. Das Befestigungsmittel kann beispielsweise ein U-Profil aufweisen, das den Arm zumindest teilweise umgreift. Das Befestigungsmittel kann vorteilhafterweise eine Klemmvorrichtung beinhalten, um die Fixiervorrichtung und/oder die Einhängvorrichtung schnell, zuverlässig und sicher an dem zumindest einen Arm befestigen und lösen zu können. Die Klemmvorrichtung kann beispielsweise einen exzentrisch gelagerten Nocken umfassen, der mit Hilfe eines Hebels in Klemmstellung gebracht werden kann.

Die Fixiervorrichtung kann insbesondere als Nachrüstteil und/oder Ergänzungsbauteil beispielsweise für Wäschespinnen ausgebildet sein.

Die Fixiervorrichtung beziehungsweise die Einhängvorrichtung kann in einer ganz besonders vorteilhaften Ausführungsvariante derart ausgestaltet sein, dass sie nicht ausschließlich an dem zumindest einen Arm befestigbar, sondern auch an beliebigen Kanten, wie beispielsweise Tischkanten oder Türkanten, befestigt werden kann. Hierdurch ist die Fixiervorrichtung beziehungsweise die Einhängvorrichtung besonders flexibel und universell einsetzbar.

Vorzugsweise ist das Wäschetrocknungsgestell als Wäschespinne beispielsweise mit einem Mast, an dem die Arme gelenkig und/oder verschiebbar angeordnet sind, ausgeführt. In einer besonders vorteilhaften, weil stabilen Variante, sind die Fixiervorrichtung und/oder die Einhängvorrichtung als - vorzugsweise parallel zu dem zumindest einen Arm verlaufende - Leiste oder Schiene ausgebildet. Vorzugsweise ist an beiden Enden der Leiste beziehungsweise der Schiene ein Befestigungsmittel vorgesehen, so dass die Fixiervorrichtung und/oder die Einhängvorrichtung sicher und zuverlässig montierbar ist. In einer anderen Variante ist ein einziges Befestigungsmittel an einem Ende der Leiste beziehungsweise Schiene vorgesehen, so dass die Fixiervorrichtung und/oder die Einhängvorrichtung im montierten Zustand lotrecht nach unten hängen kann. Vorzugsweise ist hierbei eine gelenkige Verbindung zwischen dem Befestigungsmittel und der Schiene beziehungsweise der Leiste vorgesehen, damit die Fixiervorrichtung und/oder die Einhängvorrichtung bei beliebigen Winkelstellungen des zumindest einen Armes montiert und verwendet werden kann.

In einer besonders bevorzugten Ausgestaltungsform weist die Fixiervorrichtung eine Vielzahl von Klemmelementen -beispielsweise 5 oder mehr- zur Festlegung der Wäschestücke auf. Die Klemmelemente könnten beliebig zueinander angeordnet sein, vorzugsweise sind sie jedoch in einer Reihe angeordnet.

In einer bevorzugten Ausführungsform weisen die Klemmelemente jeweils zumindest eine, vorzugsweise zwei, Federzungen auf. In einer vorteilhaften Ausgestaltungsform sind die Klemmelemente als vorzugsweise u-förmige Taschen mit jeweils paarweise angeordneten Federzungen ausgeführt. In einer besonders vorteilhaften Ausgestaltungsform ragen die Federzungen von der Öffnungsseite der u-förmigen Taschen her, in die Tasche hinein. Auf diese Weise kann ein Wäschestück einfach in die Tasche hinein geschoben und fixiert werden, ohne das weitere Fixiermittel wie beispielsweise Wäscheklammern nötig wären. Hierdurch ist das Aufhängen von Kleidungsstücken - insbesondere von Kleinteilen - wesentlich vereinfacht, da meist nur ein Ende eines Wäschestücks in die Tasche hinein geschoben beziehungsweise gezogen werden muss.

Wie bereits erwähnt, sind vorteilhafterweise die Federzungen paarweise angeordnet, so dass ein aufzuhängendes Kleidungsstück zwischen den beiden Federzungen zu hängen kommt. Unabhängig davon, ob ein Klemmelement der Fixiervorrichtung mit einer oder zwei Federzungen ausgestattet ist, kann das Kleidungsstück durch einfaches Ziehen dem Klemmelement wieder entnommen werden. Die Klemmelemente, insbesondere die mit dem Kleidungsstück in Kontakt kommenden Kanten und Flächen, sind vorzugsweise derart ausgestaltet, dass keine scharfen Kanten oder Ecken hervorstehen, hierdurch ist gewährleistet, dass das Kleidungsstück weder beim Aufhängen, noch beim Entnehmen beschädigt werden kann. Vorzugsweise sind die Enden der Federzungen als zylinderoder kugelförmiger Kopf ausgebildet.

Die Einhängvorrichtung weist zumindest einen Durchbruch und/oder zumindest eine Ausnehmung und/oder zumindest einen Haken und/oder zumindest eine Einbuchtung und/oder zumindest eine Öse auf, in die zumindest ein Kleiderbügel einhängbar ist. Vorzugsweise weist die Einhängvorrichtung eine Vielzahl von Durchbrüchen und/oder Ausnehmungen und/oder Haken und/oder Einbuchtungen und/oder Ösen auf. Diese können beliebig angeordnet sein. In einer besonders vorteilhaften Ausgestaltungsvariante der Einhängevorrichtung ist eine Rastvorrichtung zum lösbaren fixieren eines Kleiderbügels vorgesehen, wodurch ein Verrutschen oder Verschieben oder Aushängen des Kleiderbügels auch bei starker Windeinwirkung vermieden ist. Beispielsweise kann die Einhängvorrichtung als Leiste oder Schiene mit voneinander beabstandeten Vertiefungen ausgebildet sein, in die die Aufhängehaken von Kleiderbügeln einhängbar sind. Die Vertiefungen können beispielsweise bogen- oder v-förmig ausgebildet sein. In einer besonderen Variante ist die Öffnungsweite des Durchbruchs beziehungsweise der Ausnehmung beziehungsweise der Einbuchtung beziehungsweise der Öse etwas kleiner gewählt als der Querschnitt des Aufhängehakens des Kleiderbügels, so dass automatisch eine Klemmwirkung eintritt, die den Aufhängehaken besonders gut fixiert.

In einer besonders vorteilhaften Ausführungsvariante wirkt die Einhängvorrichtung auf besondere Weise mit dem Aufhängehaken des Kleiderbügels zusammen. In dieser Variante ist der Aufhängehaken des Kleiderbügels an der Innenseite derart mit einer Rastausnehmung versehen, dass dieser form- und/oder kraftschlüssig in die Einhängvorrichtung einhängbar ist, vorzugsweise ist diese Rastkopplung derart ausgestaltet, dass sie nur durch Krafteinwirkung in eine Richtung (vorzugsweise nach oben) gelöst werden kann, in die im Trocknungsbetrieb weder durch Windeinwirkung noch durch sonstige Einflüsse Kräfte auftreten. Die Rastausnehmung kann beispielsweise hufeisenförmig gestaltet sein und einen der Innenfläche abgewandten halbkreisförmigen Bereich und einen der Innenfläche zugewandt liegenden zur Innenfläche sich verengenden Bereich aufweisen. In einer anderen Variante kann die Rastausnehmung u-förmig ausgestaltet sein und angrenzend an die Innenfläche mit zumindest einem, vorzugsweise zwei, Rastnocken versehen sein.

In einer ganz besonders bevorzugten Ausgestaltungsform sind die Fixiervorrichtung und die Einhängvorrichtung gemeinsam als Aufhängevorrichtung ausgebildet, an der Wäschestücke vorübergehend fixierbar sind und in die auch zumindest ein Kleiderbügel einhängbar ist. In einer vorteilhaften Ausgestaltungsform der Aufhängevorrichtung sind Bereich von mehreren nebeneinanderliegenden Klemmelementen und Ösen, zum Einhängen von Kleiderbügeln einander abwechselnd in einer Reihe angeordnet. In einer anderen Variante ist ein Reihe von Klemmelementen und separat, beispielsweise darüber angeordnet, eine Reihe von Einhängdurchbrüchen vorgesehen.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigt:
- Fig. 1: ein erfindungsgemäßes Wäschetrocknungsgestell,
- Fig. 2: eine Detailansicht des erfindungsgemäßen Wäschetrocknungsgestells,
- Fig. 3: eine Fixiervorrichtung und eine Einhängvorrichtung, die eine Aufhängevorrichtung bilden,
- Fig. 4: eine Detailansicht der Aufhängevorrichtung, und
- Fig. 5: eine Darstellung eines Befestigungsmittels der Aufhängevorrichtung.

Fig. 1 zeigt ein erfindungsgemäßes Wäschetrocknungsgestell 1 mit einem Mast 3, an dem vier Tragarme 5, 7, 9, 11 gelenkig und verschiebbar angeordnet sind. Der Übersichtlichkeit wegen ist die üblicherweise zwischen den Armen 5, 7, 9, 11 verspannte Wäscheleine in dieser Figur nicht eingezeichnet. Das Wäschetrocknungsgestell 1 weist an einem Arm 5 eine Aufhängevorrichtung 13 auf, die eine Fixiervorrichtung zum lösbaren Fixieren von Kleidungsstücken und eine Einhängvorrichtung, in die zumindest ein Kleiderbügel 15 einhängbar ist, vorgesehen ist.

Die Aufhängvorrichtung 13 ist in Fig. 2 in einer Detailansicht des Wäschetrocknungsgestells 1 vergrößert gezeigt. Die Aufhängevorrichtung 13 beinhaltet eine Schiene 17, die an einem Ende mit einem ersten Befestigungsmittel 19 und an dem anderen Ende mit einem zweiten Befestigungsmittel 21 versehen ist. Mit Hilfe der Befestigungsmittel 19, 21 ist die Aufhängevorrichtung an dem Arm 5 des Wäschetrocknungsgestells 1 vorübergehend fixierbar. Die Schiene 17 trägt mehrere Fixiervorrichtungen 23, die aus zueinander in Reihe angeordneten Klemmelementen 25 bestehen. Zwischen den Fixiervorrichtungen sind als Einhängöse 27 ausgebildete Einhängvorrichtungen 29 angeordnet. Die Fixiervorrichtungen 23 und die Einhängvorrichtungen 29 sind einstückig als Spritzgussteil gefertigt, das rastend auf die Schiene 17 geclipst ist.

Fig. 3 zeigt die Aufhängvorrichtung 13 separat. Die Klemmelemente 25 sind als u-förmige Taschen 31, in die jeweils 2 Federzungen 33 hineinragen, ausgebildet. Dies ist insbesondere in den Fig. 4 und 5 gut zu erkennen.

Fig. 4 zeigt in einer Detailansicht das weitere Befestigungsmittel 21, das als u-förmiges Bauteil ausgebildet und mit einer Klemmvorrichtung 35 versehen ist. Die Klemmvorrichtung 35 (siehe Fig. 5) weist einen Betätigungshebel 37 auf, mit dem mehrere Exzentnernocken 39 um eine Drehwelle 41 drehbar sind. Mit Hilfe der Klemmvorrichtung 35 kann die effektive Weite des u-förmigen Befestigungsmittels 21 verändert werden, wodurch letztlich, wenn das Befestigungsmittel auf die Kante des Arms 5 aufgesteckt ist, eine sichere Klemmwirkung erzielbar ist. Das weitere Befestigungsmittel 21 ist Vorteilhafterweise derart ausgebildet, dass es sowohl links- als auch rechtsseitig an einer Schiene 17 montiert werden kann. Diese Konstruktion hat auch den Vorteil, dass an die gerade nicht verwendete Montageöffnung 43 eine weitere (hier nicht gezeigte) Schiene einer weiteren Fixiervorrichtung und/oder Einhängvorrichtung und/oder Aufhängevorrichtung montiert werden kann.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Wäschetrocknungsgestell
- 3: Mast
- 5: Tragarm
- 7: Tragarm
- 9: Tragarm
- 11: Tragarm
- 13: Aufhängevorrichtung
- 15: Kleiderbügel
- 17: Schiene
- 19: erstes Befestigungsmittel
- 21: zweites Befestigungsmittel
- 23: Fixiervorrichtungen
- 25: Klemmelemente
- 27: Einhängösen
- 29: Einhängvorrichtungen
- 31: Taschen
- 33: Federzungen
- 35: Klemmvorrichtung
- 37: Betätigungshebel
- 39: Exzentnernocken
- 41: Drehwelle
- 43: Montageöffnung

## Patentansprüche

1. Wäschetrocknungsgestell (1) mit Armen (5, 7, 9, 11), die zumindest eine oder mehrere Wäscheleinen tragen, wobei unabhängig von der Wäscheleine bzw. den Wäscheleinen an zumindest einem Arm (5) eine Fixiervorrichtung (23) zum lösbaren Fixieren von Wäschestücken, insbesondere von Kleinwäschestücken, und/oder zumindest eine Einhängvorrichtung (29), in die zumindest ein Kleiderbügel einhängbar ist, vorgesehen ist, und wobei zumindest ein Befestigungsmittel (19, 21) vorgesehen ist, mit dem die Fixiervorrichtung (23) und/oder die Einhängvorrichtung (29) an dem zumindest einem Arm (5) lösbar befestigbar ist, **dadurch gekennzeichnet, dass** die Fixiervorrichtung (23) und/oder die Einhängvorrichtung (29) als Leiste oder Schiene ausgebildet ist.

2. Wäschetrocknungsgestell (1) nach Anspruch 1, **dadurch gekennzeichnet, dass** das Wäschetrocknungsgestell (1) als Wäschespinne ausgeführt ist.

3. Wäschetrocknungsgestell nach Anspruch 2 **dadurch gekennzeichnet, dass** das Wäschetrocknungsgestell (1) einen Mast (3) aufweist an dem die Arme (5, 7, 9, 11) gelenkig und/oder verschiebbar angeordnet sind.

4. Wäschetrocknungsgestell nach einem der Ansprüche 1 bis 3, **dadurch gekennzeichnet, dass** die Fixiervorrichtung (23) und/oder die Einhängvorrichtung (29) von dem zumindest einem Arm (5) abnehmbar sind.

5. Wäschetrocknungsgestell nach einem der Ansprüche 1 bis 4, **dadurch gekennzeichnet, dass** das Befestigungsmittel (19, 21) ein U-Profil aufweist, das den Arm (5) zumindest teilweise umgreift.

6. Wäschetrocknungsgestell nach einem der Ansprüche 1 bis 5, **dadurch gekennzeichnet, dass** das Befestigungsmittel (19, 21) eine Klemmvorrichtung (35) beinhaltet.

7. Wäschetrocknungsgestell nach einem der Ansprüche 1 bis 6, **dadurch gekennzeichnet, dass** die Fixiervorrichtung (23) und/oder die Einhängvorrichtung (29) als parallel zu dem zumindest einen Arm (5) verlaufende Leiste oder Schiene ausgebildet ist.

8. Wäschetrocknungsgestell nach einem der Ansprüche 1 bis 7, **dadurch gekennzeichnet, dass** die Fixiervorrichtung (23) eine Vielzahl von Klemmelementen (25) zur Festlegung der Wäschestücke aufweist.

9. Wäschetrocknungsgestell nach Anspruch 8, **dadurch gekennzeichnet, dass** die Klemmelemente (25) jeweils zumindest eine Federzunge (33) aufweisen und/oder in einer Reihe angeordnet sind.

10. Wäschetrocknungsgestell nach Anspruch 8, **dadurch gekennzeichnet, dass** die Klemmelemente (25) als - vorzugsweise u-förmige - Taschen (31) mit jeweils paarweise angeordneten Federzungen (33) ausgeführt sind.

11. Wäschetrocknungsgestell nach einem der Ansprüche 1 bis 10, **dadurch gekennzeichnet, dass** die Einhängvorrichtung (29) zumindest einen Durchbruch und/oder zumindest eine Ausnehmung und/oder zumindest einen Haken und/oder zumindest eine Einbuchtung und/oder zumindest eine Öse (27) aufweist.

12. Wäschetrocknungsgestell nach einem der Ansprüche 1 bis 11, **dadurch gekennzeichnet, dass** die Fixiervorrichtung (23) und die Einhängvorrichtung (29) gemeinsam eine Aufhängevorrichtung (13) bilden, an der Wäschestücke vorübergehend fixierbar sind, und in die auch zumindest ein Kleiderbügel einhängbar ist.

## Claims

1. A laundry airer (1) having arms (5, 7, 9, 11), which bear at least one or a plurality of laundry lines, wherein independently of the laundry line(s) a fixing device (23) for the detachable fixing of items of laundry, in particular small items of laundry, and/or at least one hanging device (29), into which at least one clothes hanger can be hung, is provided on at least one arm (5), and wherein at least one fastening means (19, 21) is provided, with which the fixing device (23) and/or the hanging device (29) can be fastened detachably to the at least one arm (5), **characterised in that** the fixing device (23) and/or the hanging device (29) is formed as a strip or rail.

2. The laundry airer (1) according to claim 1, **characterised in that** the laundry airer (1) is configured as a rotary airer.

3. The laundry airer according to claim 2, **characterised in that** the laundry airer (1) has a pole (3) on which the arms (5, 7, 9, 11) are arranged in an articulated and/or displaceable manner.

4. The laundry airer according to any one of claims 1 to 3, **characterised in that** the fixing device (23) and/or the hanging device (29) can be removed from the at least one arm (5).

5. The laundry airer according to any one of claims 1 to 4, **characterised in that** the fastening means (19, 21) has a U-profile, which at least partially engages around the arm (5).

6. The laundry airer according to any one of claims 1 to 5, **characterised in that** the fastening means (19, 21) contains a clamping device (35).

7. The laundry airer according to any one of claims 1 to 6, **characterised in that** the fixing device (23) and/or the hanging device (29) is formed as a strip or rail that runs parallel to the at least one arm (5).

8. The laundry airer according to any one of claims 1 to 7, **characterised in that** the fixing device (23) has a multiplicity of clamping elements (25) for attaching the items of laundry.

9. The laundry airer according to claim 8, **characterised in that** the clamping elements (25) each have at least one resilient tongue (33) and/or are arranged in a row.

10. The laundry airer according to claim 8, **characterised in that** the clamping elements (25) are configured as preferably U-shaped pockets (31) having resilient tongues (33) arranged in pairs.

11. The laundry airer according to any one of claims 1 to 10, **characterised in that** the hanging device (29) has at least one hole and/or at least one cut-out and/or at least one hook and/or at least one recess and/or at least one eyelet (27).

12. The laundry airer according to any one of claims 1 to 11, **characterised in that** the fixing device (23) and the hanging device (29) together form a hanging-up device (13), to which items of laundry can be temporarily fixed and into which at least one clothes hanger can also be hung.

## Revendications

1. Châssis de séchoir à linge (1) avec des bras (5, 7, 9, 11), lesquels portent au moins une ou plusieurs cordes à linge, moyennant quoi l'on prévoit, indépendamment de la ou des corde(s) à linge, sur au moins un bras (5), un dispositif de fixation (23) pour la fixation de manière amovible de pièces de linge, en particulier de petites pièces de linge, et/ou au moins un dispositif d'accrochage (29) auquel on peut accrocher au moins un cintre, et moyennant quoi l'on prévoit au moins un moyen d'attachement (19, 21) avec lequel il est possible d'attacher de manière amovible le dispositif de fixation (23) et/ou le dispositif d'accrochage (29) à l'au moins un bras (5), **caractérisé en ce que** le dispositif de fixation (23) et/ou le dispositif d'accrochage (29) est réalisé en tant que baguette ou rail.

2. Châssis de séchoir à linge (1) selon la revendication 1, **caractérisé en ce que** le châssis de séchoir à linge (1) est réalisé en tant que séchoir parapluie.

3. Châssis de séchoir à linge selon la revendication 2, **caractérisé en ce que** le châssis de séchoir à linge (1) présente un mât (3) sur lequel les bras (5, 7, 9, 11) sont disposés de manière articulée et/ou déplaçable.

4. Châssis de séchoir à linge selon l'une des revendications 1 à 3, **caractérisé en ce que** le dispositif de fixation (23) et/ou le dispositif d'accrochage (29) peuvent être retirés de l'au moins un bras (5).

5. Châssis de séchoir à linge selon l'une des revendications 1 à 4, **caractérisé en ce que** le moyen d'attachement (19, 21) présente un profil en U, lequel entoure au moins partiellement le bras (5).

6. Châssis de séchoir à linge selon l'une des revendications 1 à 5, **caractérisé en ce que** le moyen d'attachement (19, 21) contient un dispositif de serrage (35).

7. Châssis de séchoir à linge selon l'une des revendications 1 à 6, **caractérisé en ce que** le dispositif de fixation (23) et/ou le dispositif d'accrochage (29) est réalisé en tant que baguette ou rail s'étendant parallèlement à l'au moins un bras (5).

8. Châssis de séchoir à linge selon l'une des revendications 1 à 7, **caractérisé en ce que** le dispositif de fixation (23) présente une pluralité d'éléments de serrage (25) pour la fixation des pièces de linge.

9. Châssis de séchoir à linge selon la revendication 8, **caractérisé en ce que** les éléments de serrage (25) présentent respectivement au moins une languette élastique (33) et/ou sont disposés sur une rangée.

10. Châssis de séchoir à linge selon la revendication 8, **caractérisé en ce que** les éléments de serrage (25) sont réalisés en tant que poches (31) - de préférence en forme de U - avec des languettes élastiques (33) respectivement disposées par paires.

11. Châssis de séchoir à linge selon l'une des revendications 1 à 10, **caractérisé en ce que** le dispositif d'accrochage (29) présente au moins une percée et/ou au moins un évidement et/ou au moins un crochet et/ou au moins un creux et/ou au moins une boucle (27).

12. Châssis de séchoir à linge selon l'une des revendications 1 à 11, **caractérisé en ce que** le dispositif de fixation (23) et le dispositif d'accrochage (29) forment ensemble un dispositif de suspension (13) sur lequel des pièces de linge peuvent être provisoirement fixées, et auquel il est également possible de suspendre au moins un cintre.
